# FASCICULE DE BREVET EUROPEEN

(11) **EP 0 650 223 B1**
(45) Date de publication et mention de la délivrance du brevet: **10.07.1996**
(21) Numéro de dépôt: 94402381.1
(22) Date de dépôt: 21.10.1994
(51) Int. Cl.: H01R 13/115, H01R 13/193

(54) **Organe de contact électrique femelle**
Elektrische Steckverbindungsbuchse
Female electrical contact terminal

(30) Priorité: 26.10.1993 FR 9312749
(43) Date de publication de la demande: 26.04.1995
(73) Titulaire: CONNECTEURS CINCH, Société Anonyme dite :, F-78190 Montigny Le Bretonneux (FR)
(72) Inventeur: Ittah, Jean, F-92390 Villeneuve la Garenne (FR); Plessis, Olivier, F-92370 Chaville (FR)
(74) Mandataire: Faber, Jean-Paul

(56) Documents cités:
- EP-A- 0 147 076
- DE-U- 8 223 932
- FR-A- 2 627 020
- US-A- 4 699 444

## Description

La présente invention vise un organe de contact électrique femelle.

L'invention se rapporte à un organe de contact électrique femelle comprenant, à une extrémité, des moyens pour sa fixation à un conducteur et, à l'autre extrémité, un conduit destiné à recevoir une languette mâle, dans le conduit étant formée une barrette élastique permettant de pincer la languette mâle.

On connaît des organes de contact électrique présentant, à une extrémité, des moyens pour la fixation d'un conducteur électrique, tandis que l'autre extrémité est conformée pour présenter un conduit à section rectangulaire destiné à recevoir une languette mâle.

Afin d'augmenter le serrage de la languette mâle dans le conduit, on a prévu de prolonger l'une des parois et de la replier dans le conduit pour former une barrette élastique.

Comme très souvent ces organes de contact électrique ont des petites dimensions et comme la matière dans laquelle ils sont découpées est mince, on a prévu de découper dans le corps de l'organe un barreau qui, en coopérant avec la barrette élastique, augmente l'action élastique de celle-ci.

Les brevets EP-A-0 147 076 et US-A-4 699 444 montrent une telle réalisation.

Les réalisations décrites dans ces brevets présentent l'inconvénient que si la languette mâle n'est pas présentée correctement ou s'il est utilisé une languette ayant une épaisseur trop importante, d'une part, la barrette élastique est forcée et ne remplit plus son office et, d'autre part, le barreau est affaissé et, par conséquent, il devient sans utilité.

L'un des buts de la présente invention est de remédier à cet inconvénient.

L'organe, selon l'invention est du type réalisé à partir d'une bande de matière bonne conductrice de l'électricité et douée d'une certaine élasticité, découpée et pliée pour présenter, à une extrémité, des pattes pour le sertissage d'un conducteur électrique et, à l'autre extrémité, un conduit à section rectangulaire présentant une paroi de plancher, deux parois latérales et une paroi de plafond, la paroi de plancher étant prolongée et pliée vers l'intérieur du conduit pour former une barrette élastique de manière qu'une languette mâle, introduite dans le conduit, soit pincée entre ladite barrette et la paroi de plafond, la paroi de plancher comportant, découpé, un barreau qui est plié pour s'étendre sous la barrette élastique et coopérer avec cette dernière, ledit organe étant caractérisé en ce que le barreau est découpé du côté des pattes et est plié pour s'étendre en direction de l'extrémité du conduit destiné à recevoir la languette mâle, les parois latérales comportant des crevés qui forment, vers l'intérieur, des butées limitant le débattement de la barrette élastique, le barreau présentant une largeur inférieure à l'intervalle séparant les crevés.

Grâce à une telle disposition, le barreau étant plié en épingle à cheveux, son action élastique est renforcée et comme les crevés limitent le débattement de la barrette, on évite que celle-ci puisse être forcée et, par conséquent, on évite un affaissement du barreau.

Suivant un détail constructif, la barrette élastique est pourvue d'ailes latérales destinées à porter contre les crevés.

L'invention va maintenant être décrite avec plus de détails en se référant à un mode de réalisation particulier donné à titre d'exemple seulement et représenté aux dessins annexés, dans lesquels :

Figure 1 est une vue en perspective d'un organe de contact électrique femelle, selon l'invention.

Figure 2 est une vue en coupe longitudinale.

Figure 3 est une vue en coupe suivant la ligne 3-3 de la figure 2.

Figure 4 est une vue en coupe suivant la ligne 4-4 de la figure 2.

L'organe représenté aux figures est réalisé à partir d'une bande métallique bonne conductrice de l'électricité convenablement découpée et pliée pour présenter un corps 1 avec, à une extrémité, un conduit 2 et, à l'autre extrémité, des pattes 3 pour le sertissage d'un conducteur électrique logé dans une gaine isolante et des pattes 4 pour le sertissage d'une extrémité dénudée dudit conducteur.

Le conduit 2 est formé par une paroi de plancher 6, deux parois latérales 7 et 8 et une paroi de plafond 9 réalisée par les extrémités libres 10 et 11 des parois latérales 7 et 8 respectivement qui sont pliées pour s'étendre l'une en regard de l'autre, lesdites extrémités libres étant embouties pour former une saillie interne 14 dans le conduit 2.

La paroi de plancher 6 est prolongée du côté opposé aux pattes de sertissages 3 et 4, le prolongement étant replié à l'intérieur du conduit 2 pour former une barrette élastique de contact électrique 16 présentant, au voisinage de son extrémité libre et tournée du côté de la saillie 14, une bosse 17.

La barrette 16 est pourvue, latéralement, d'ailes 18 et 19 tandis que dans la paroi 7 est réalisé un crevé 20 au niveau de l'aile 18 et, au niveau de l'aile 19, dans la paroi latérale 8, un crevé 21.

Les crevés 20 et 21 sont formés à un niveau tel qu'ils s'opposent à l'engagement dans le conduit 2 d'une languette mâle dont l'épaisseur dépasse un seuil déterminé.

Dans le plancher 6 est découpé un barreau 24 qui est plié pour s'étendre en direction de l'extrémité libre du conduit 2 afin de coopérer avec la barrette 16 et de renforcer l'action élastique de cette dernière.

La barreau 24 a une largeur inférieure à la distance séparant les crevés 20 et 21 de manière qu'il puise jouer librement entre ceux-ci. La référence 25 désigne une languette mâle.

Lorsqu'on introduit la languette mâle 25 dans le conduit 2 celle-ci se trouve pincée entre la bosse 17 et la saillie 14. Lors de l'engagement de la languette dans le conduit 2, la barrette est abaissée élastiquement et bute contre le barreau 24 qui renforce l'action élastique.

Les crevés 20, 21 constituent des butées qui limitent le débattement de la barrette 16 et évitent que l'on puisse introduire des languettes mâles ayant une épaisseur supérieure à celle admise.

Bien entendu, l'invention n'est pas limitée au mode de réalisation qui vient d'être décrit et représenté. On pourra y apporter de nombreuses modifications de détail sans sortir pour cela du cadre de l'invention, tel que défini par les revendications.

## Revendications

1. Organe de contact électrique femelle du type réalisé à partir d'une bande de matière bonne conductrice de l'électricité et douée d'une certaine élasticité, découpée et pliée pour présenter, à une extrémité, des pattes (3, 4) pour le sertissage d'un conducteur électrique et, à l'autre extrémité, un conduit (2) à section rectangulaire présentant une paroi de plancher (6), deux parois latérales (7 et 8) et une paroi de plafond (9), la paroi de plancher (6) étant prolongée et pliée vers l'intérieur du conduit (2) pour former une barrette élastique (16) de manière qu'une languette mâle (25) introduite dans le conduit (2) soit pincée entre ladite barrette (16) et la paroi de plafond (9), la paroi de plancher (6) comportant, découpé, un barreau (24) qui est plié pour s'étendre sous la barrette élastique (16) et coopérer avec cette dernière, caractérisé en ce que le barreau (24) est découpé du côté des pattes (3, 4) et est plié pour s'étendre en direction de l'extrémité du conduit (2) destiné à recevoir la languette mâle (25), les parois latérales (7 et 8) comportant des crevés (20, 21) qui forment, vers l'intérieur, des butées limitant le débattement de la barrette élastique, le barreau (24) présentant une largeur inférieure à l'intervalle séparant les crevés.

2. Organe de contact électrique femelle, selon la revendication 1, caractérisé en ce que la barrette élastique (16) est pourvue d'ailes latérales (18, 19) destinées à porter contre les crevés (20, 21).

## Claims

1. A female electrical contact member of the type made from a strip of material which is a good conductor of electricity and endowed with a certain elasticity, cut and bent to have, at one end, lugs (3, 4) for crimping an electric wire and, at the other end, a duct (2) with a rectangular section having a bottom wall (6), two lateral walls (7 and 8) and a top wall (9), the bottom wall (6) being extended and bent towards the interior of the duct (2) to form an elastic strip (16) so that a male blade (25) introduced into the duct (2) is squeezed between the said strip (16) and the top wall (9), the bottom wall (6) comprising a cut bar (24) which is bent to extend beneath the elastic strip (16) and to cooperate with the latter, **characterised in that** the bar (24) is cut on the side of the lugs (3, 4) and is bent to extend towards the end of the duct (2) intended to receive the male blade (25), the lateral walls (7 and 8) comprising slashes (20, 21) which form, towards the inside, stops limiting the spring movement of the elastic strip, the bar (24) having a width less than the gap separating the slashes.

2. A female electrical contact member according to Claim 1, **characterised in that** the elastic strip (16) is provided with lateral fins (18, 19) intended to bear against the slashes (20, 21).

## Patentansprüche

1. Buchsenartiges elektrisches Kontaktorgan, das aus einem Streifen aus einem Elektrizität gut leitenden und eine gewisse Elastizität aufweisenden Werkstoff hergestellt ist, der zugeschnitten und gebogen ist, um am einen Ende Laschen (3, 4) für das Festklemmen eines elektrischen Leiters und am anderen Ende eine Führung (2) rechteckigen Querschnitts zu bilden, die eine Bodenwand (6), zwei Seitenwände (7 und 8) und eine Deckwand (9) aufweist, wobei die Bodenwand (6) verlängert und gegen das Innere der Führung (2) hin umgebogen ist, um eine federnde Leiste (16) in der Weise zu bilden, daß eine Steckerzunge (25), die in die Führung (2) eingeführt ist, zwischen der genannten Leiste (16) und der Deckwand (9) geklemmt wird, wobei die Bodenwand (6) einen ausgeschnittenen Steg (24) aufweist, der so gebogen ist, daß er sich unter die federnde Leiste (16) erstreckt und mit letzterer zusammenwirkt, dadurch gekennzeichnet, daß der Steg (24) auf der Seite der Laschen (3, 4) ausgeschnitten und so gebogen ist, daß er sich in Richtung desjenigen Endes der Führung (2) erstreckt, das zur Aufnahme der Steckerzunge (25) bestimmt ist, daß die Seitenwände (7 und 8) Ausklinkungen (20, 21) aufweisen, die nach innen Anschläge bilden, die den Federweg der federnden Leiste begrenzen, und daß der Steg (24) eine Breite besitzt, die kleiner ist als der Zwischenraum, der die Ausklinkungen trennt.

2. Buchsenartiges elektrisches Kontaktorgan nach Anspruch 1, dadurch gekennzeichnet, daß die federnde Leiste (16) mit seitlichen Flügeln (18, 19) versehen ist, die dazu bestimmt sind, sich an den Ausklinkungen (20, 21) abzustützen.
